# FASCICULE DE BREVET EUROPEEN

(11) **EP 0 385 870 B1**
(45) Date de publication et mention de la délivrance du brevet: **27.12.1991**
(21) Numéro de dépôt: 90400571.7
(22) Date de dépôt: 01.03.1990
(51) Int. Cl.: E06C 1/18

(54) **Dispositif de liaison pour rendre indéformable l'angle formé par deux éléments reliés par un pivot**
Verbindungsvorrichtung zum Einhalten des Winkels zwischen zwei Elementen, die durch ein Gelenk miteinander verbunden sind
Connecting device for maintaining the angle between two elements connected by a hinge

(30) Priorité: 02.03.1989 FR 8902701
(43) Date de publication de la demande: 05.09.1990
(73) Titulaire: SOCIETE ANONYME DITE: TUBESCA, F-80250 Ailly-sur-Noye (FR)
(72) Inventeur: Meynier, Jacques, F-93130 Noisy-Le-Sec (FR)
(74) Mandataire: Jolly, Jean-Pierre

(56) Documents cités:
- DE-A- 3 104 981
- FR-A- 2 391 349
- GB-A- 887 733
- US-A- 3 912 043
- US-A- 4 524 847

## Description

De nombreux ustensiles ou outils utilisés dans la vie courante sont constitués de deux éléments reliés entre eux par un pivot, ces deux éléments formant ainsi un compas d'angle variable. Cette configuration se rencontre par exemple, dans les échelles doubles à deux plans de montée ou à un plan de montée et un plan de soutien.

Lorsque l'on a réglé l'angle formé par les deux éléments à l'ouverture voulue, il est indispensable de le rendre indéformable au moins pendant la période d'utilisation.

Il est connu de maintenir les deux éléments dans leur position relative choisie, en les reliant par une barre de liaison, articulée à une extrémité sur l'un des éléments, l'autre extrémité étant généralement conformée en crochet, apte à venir chevaucher une pièce mâle fixée sur l'autre élément. Lorsque les deux éléments sont entretoisés par la barre de liaison, l'angle qu'ils forment ne peut être varié. Des exemples d'éléments de ce type sont décrits dans les brevets FR-A-2391349, GB-A-887733, US-A-4524847, DE-A-3104981 et US-A-3912043.

Pour éviter une déconnexion accidentelle de la barre et de la pièce mâle, il est connu d'utiliser divers moyens de verrouillage, tels qu'un verrou en forme de virgule, monté pivotant et passant sous la pièce mâle, ou une vis et un écrou à oreilles ou encore une découpe spéciale en forme de baïonnette. Mais tous ces moyens présentent plusieurs défauts, tels qu'un manque notoire d'esthétique, un coût relativement élevé, une mise en oeuvre difficile, un manque de fiabilité et de rigidité, etc...

La présente invention a pour but de remédier à ces inconvénients et concerne à cet effet un dispositif de liaison destiné à rendre indéformable l'angle formé par deux éléments reliés par un pivot, ledit dispositif étant caractérisé en ce que ladite barre de liaison est pourvue à son extrémité libre d'une encoche transversale permettant l'accrochage de la barre sur une pièce mâle faisant saillie sur l'autre élément, et en ce que sur la barre de liaison est monté un coulisseau présentant à l'une de ses extrémités une entaille qui, lorsque le coulisseau est déplacé vers l'extrémité libre de la barre, vient en prise avec ladite pièce mâle, empêchant ainsi de soulever la barre.

Selon un premier mode de réalisation particulier, ladite entaille est constituée par une encoche qui s'étend dans le sens perpendiculaire à l'encoche de la barre de liaison.

Dans un deuxième mode de réalisation, le coulisseau comporte une découpe sur toute la partie supérieure de son extrémité, et présente à la partie inférieure de ladite extrémité un bec qui, lorsque le coulisseau est dans sa position verrouillée, s'oppose au mouvement vers le haut de la barre de liaison.

Le déplacement du coulisseau est limité par tout moyen de butée approprié. Selon un mode de réalisation particulier, le coulisseau est percé d'une lumière allongée s'étendant dans le sens longitudinal et dans laquelle est inclus un élément saillant solidaire de la barre de liaison, par exemple une vis, un boulon, un rivet ou un bossage obtenu par déformation de la matière de la barre.

Pour éviter un retour inopiné du coulisseau, celui-ci peut présenter à l'entrée de son encoche au moins un redent qui constitue un point de passage résistant sur la pièce mâle.

Un mode de réalisation particulier de l'invention sera décrit à présent en regard du dessin annexé dans lequel:
La figure 1 est une vue en élévation représentant une échelle double munie d'un dispositif de liaison, en position verrouillée;
La figure 2 représente à plus grande échelle et en perspective, le dispositif de liaison en position déverrouillée;
La figure 3 est une vue en coupe suivant la ligne III-III de la figure 1;
La figure 4 est une vue analogue à la figure 2 et montrant une autre variante de réalisation du coulisseau; et
La figure 5 est une vue en élévation d'une autre variante de réalisation du coulisseau.

La description qui va suivre sera faite à propos d'une échelle double, mais il va de soi qu'elle s'applique sans modification à tout outil ou ustensile formé de deux éléments articulés entre eux par un pivot et dont on veut rendre indéformable l'angle d'ouverture.

L'échelle double comprend deux plans 10, 12 articulés à leur extrémité supérieure par un pivot 14. Pour immobiliser les deux plans dans leur angle d'ouverture choisi, on utilise de façon connue en soi, une barre de liaison 16 articulée en 18, par une extrémité, sur l'un des plans.

La barre de liaison est représentée à la figure 2 sous forme de réglette plate, mais elle peut avoir toute autre forme de section, par exemple carrée ou ronde.

Sur son chant inférieur et au voisinage de son extrémité libre, la barre de liaison est pourvue d'une encoche 20 à concavité tournée vers le bas. Une fois les plans ouverts à leur angle normal d'utilisation, on les immobilise en abaissant la barre de liaison pour que l'encoche 20 s'accroche sur une pièce mâle 22 fixée sur l'autre élément 12. Comme le monte la figure 3, la pièce mâle 22 peut être constituée par un rivet fixé dans l'épaisseur de paroi du montant 12, mais elle peut aussi bien être constituée par tout moyen mécanique équivalent.

Conformément à l'invention, sur la barre de liaison est emmanché un coulisseau tubulaire 24 de même section intérieure que la barre. Le coulisseau est entaillé à l'extrémité de ses deux parois parallèles qui sont en contact avec les faces plates de la barre, du côté de l'encoche 20, d'encoches 26 s'étendant dans le sens longitudinal de la barre de liaison. Lorsque la coulisseau est poussé vers la droite sur la figure 2, les encoches 20 et 26 se croisent, définissant entre elles un passage de section légèrement supérieur à celle du rivet 22.

Pour solidariser entre eux les plans 10, 12, on accroche la barre 16 sur le rivet, puis on fait glisser le coulisseau 24 vers la droite sur la figure 2 jusqu'à ce que ses encoches 26 enserrent le rivet. La barre de liaison ne peut plus alors être soulevée accidentellement. Pour déconnecter les plans 10, 12 on commence par déplacer le coulisseau vers la gauche sur la figure 1, puis on soulève la barre de liaison. Les deux plans peuvent alors être repliés l'un sur l'autre.

La course du coulisseau est limitée par une pièce 28 solidaire de la barre de liaison et qui fait saillie à travers une lumière allongée 30 percée dans le coulisseau.

Le coulisseau de la figure 4 se distingue de celui de la figure 2 par le fait qu'il comporte à son extrémité voisine de l'encoche 20, sur toute sa partie supérieure, une découpe 38 qui définit sur la partie inférieure du coulisseau un bec 40. Il est clair que lorsque le coulisseau est dans sa position verrouillée, la pièce mâle se trouve à la fois dans l'encoche 20 et en butée dans l'angle formé entre la découpe 38 et le bec 40. Ce dernier s'oppose au mouvement vers le haut de la barre de liaison 16.

Dans le mode de réalisation représenté à la figure 5, le coulisseau 24 présente à l'entrée de ses encoches 26 un ou deux redents 32 qui rétrécissent légèrement la largeur desdites encoches. Pour faire passer les redents sur le rivet 22, on doit forcer légèrement le coulisseau. Un retour accidentel du coulisseau vers sa position déverrouillée est absolument impossible.

Comme le montre la figure 4, le coulisseau peut intégrer sur sa paroi extérieure des reliefs 34 qui permettent une bonne préhension et facilitent le mouvement du coulisseau sur la barre de liaison. De tels reliefs peuvent également être formés sur les coulisseaux des figures 2 et 4.

## Revendications

1. Dispositif de liaison destiné à rendre indéformable l'angle formé par deux éléments (10, 12) reliés par un pivot (14), du type comprenant une barre de liaison (16) articulée à une extrémité sur l'un des éléments (10), et caractérisé en ce que ladite barre de liaison (16) est pourvue à son extrémité libre d'une encoche transversale (20) permettant l'accrochage de la barre (16) sur une pièce mâle (22) faisant saillie sur l'autre élément (12), et en ce que sur la barre de liaison (16) est monté un coulisseau (24) présentant à l'une de ses extrémités une entaille (26; 38) qui, lorsque le coulisseau (24) est déplacé vers l'extrémité libre de la barre (16), vient en prise avec ladite pièce mâle (22), empêchant ainsi de soulever la barre (16).

2. Dispositif de liaison selon la revendication 1, caractérisé en ce que le coulisseau est tubulaire et est entaillé à son extrémité située du côté de l'encoche (20) de la barre de liaison, d'encoches (26) dimensionnées de façon que lorsqu'il est amené à sa position de verrouillage, ses encoches (26) et celle (20) du bras de liaison se croisent, définissant entre elles un passage de section légèrement supérieur à celle de la pièce mâle (22).

3. Dispositif de liaison selon la revendication 1, caractérisé en ce que le coulisseau comporte une découpe (38) sur toute la partie supérieure de son extrémité, et présente à la partie inférieure de ladite extrémité, un bec (40) qui, lorsque le coulisseau est dans sa position verrouillée, s'oppose au mouvement vers le haut de la barre de liaison.

4. Dispositif de liaison selon la revendication 1, caractérisé en ce que le déplacement du coulisseau est limité par tout moyen de butée (28) approprié.

5. Dispositif de liaison selon la revendication 4, caractérisé en ce que le coulisseau (24) est percé d'une lumière allongée (30) s'étendant dans le sens longitudinal et dans laquelle est inclus un élément saillant (28) solidaire de la barre de liaison, par exemple une vis, un boulon, un rivet ou un bossage obtenu par déformation de la matière de la barre.

6. Dispositif de liaison selon la revendication 2, caractérisé en ce que le coulisseau présente à l'entrée de son encoche (26) au moins un redent (32) qui constitue un point de passage résistant sur la pièce mâle (22).

7. Dispositif de liaison selon l'une des revendications précédentes, caractérisé en ce que le coulisseau présente sur sa paroi extérieure des reliefs (34) qui permettent une bonne préhension du coulisseau.

## Patentansprüche

1. Verbindungsvorrichtung zum Einhalten des Winkels zwischen zwei Elementen (10, 12), welche durch ein Gelenk (14) miteinander verbunden sind, mit einer an einem Ende an einem der Elemente (10) gelenkig angeordneten Verbindungsstange (16), dadurch gekennzeichnet, daß die Verbindungsstange (16) an ihrem freien Ende mit einer quer verlaufenden Ausnehmung (20) ausgebildet ist, welche eine Verriegelung der Stange (16) an einem vom anderen Element (12) vorragenden Gegenstück (22) ermöglicht, und daß an der Verbindungsstange (16) ein Schieber (24) angeordnet ist, welcher an einem seiner Enden eine Ausnehmung (26, 38) aufweist, welche bei einem Verschieben des Schiebers (24) zum freien Ende der Stange (16) in Eingriff mit dem Gegenstück (22) gelangt, wodurch ein Anheben der Stange (16) verhindert wird.

2. Verbindungsvorrichtung nach Anspruch 1, dadurch gekennzeichnet, daß der Schieber rohrförmig ist und an dem an der Seite der Ausnehmung (20) der Verbindungsstange angeordneten Ende mit Ausnehmungen bzw. Kerben (26) ausgebildet ist, welche derart bemessen sind, daß in der Verriegelungsposition des Schiebers seine Ausnehmungen (26) und die Ausnehmungen (20) des Verbindungsarmes einander kreuzen, so daß zwischen diesen ein Durchtritt definiert ist, dessen Querschnitt geringfügig größer als jener des Gegenstückes (22) ist.

3. Verbindungsvorrichtung nach Anspruch 1, dadurch gekennzeichnet, daß der Schieber Einen einschnitt (38) über seinen gesamten oberen Bereich seines Endes aufweist und im unteren Bereich dieses Endes einen Vorsprung (40) aufweist, welcher in der verriegelten Position des Schiebers einer Bewegung der Verbindungsstange nach oben entgegenwirkt.

4. Verbindungsvorrichtung nach Anspruch 1, dadurch gekennzeichnet, daß die Verschiebung des Schiebers durch ein beliebiges entsprechendes Anschlagmittel (28) begrenzt ist.

5. Verbindungsvorrichtung nach Anspruch 4, dadurch gekennzeichnet, daß der Schieber (24) ein Langloch (30) aufweist, welches sich in Längsrichtung erstreckt und in welchem ein mit der Verbindungsstange verbundenes, vorspringendes Element (28), beispielsweise eine Schraube, ein Bolzen, eine Niete oder ein durch Deformation des Materials der Stange erhaltener Anschlag angeordnet ist.

6. Verbindungsvorrichtung nach Anspruch 2, dadurch gekennzeichnet, daß der Schieber an der Eintrittsöffnung seiner Ausnehmung (26) wenigstens einen Vorsprung (32) aufweist, welcher einen am Gegenstück (22) anliegenden Durchtrittspunkt darstellt.

7. Verbindungsvorrichtung nach einem der vorangehenden Ansprüche, dadurch gekennzeichnet, daß der Schieber an seiner Außenwand reliefartige Erhebungen (34) aufweist, welche ein gutes Ergreifen des Schiebers ermöglichen.

## Claims

1. A connecting arrangement intended to maintain the angle formed by two elements (10, 12) which are connected by a pivot (14), of the type comprising a connecting bar (16) which is pivotally mounted at one end to one of the elements (10), and characterised in that said connecting bar (16) is provided at its free end with a transverse notch (20) permitting the bar (16) to be hooked on to a male member (22) projecting from the other element (12) and that mounted on the connecting bar (16) is a slider (24) having at one of its ends a recess (26; 38) which, when the slider (24) is displaced towards the free end of the bar (16), comes into engagement with said male member (22), thus preventing the bar (16) from being lifted.

2. A connecting arrangement according to claim 1 characterised in that the slider is tubular and is recessed at its end which is disposed towards the notch (20) in the connecting bar, with notches (26) which are so dimensioned that, when it is moved into its locking position, its notches (26) and the notch (20) in the connecting arm cross, defining between them a passage of a section which is slightly greater than that of the male member (22).

3. A connecting arrangement according to claim 1 characterised in that the slider comprises a cut-out (38) over the whole of the upper part of its end and at the lower part of said end has a projection (40) which, when the slider is in its locked position, resists upward movement of the connecting bar.

4. A connecting arrangement according to claim 1 chacterised in that displacement of the slider is limited by any suitable abutment means (28).

5. A connecting arrangement according to claim 4 characterised in that the slider (24) has an elongate opening (30) therethrough, which extends in the longitudinal direction and in which there is contained a projecting element (28) which is fixed with respect to the connecting bar, for example a screw, a bolt, a rivet or a boss configuration produced by deformation of the material of the bar.

6. A connecting arrangement according to claim 2 characterised in that at the entrance of its notch (26) the slider has at least one step (32) which constitutes a point of resistance to the movement of the male member (22) therepast.

7. A connecting arrangement according to one of the preceding claims characterised in that on its outside wall the slider has relief portions (34) which give a good grip on the slider.
